# EUROPÄISCHE PATENTSCHRIFT

(11) **EP 2 981 678 B1**
(45) Veröffentlichungstag und Bekanntmachung des Hinweises auf die Patenterteilung: **03.05.2017**
(21) Anmeldenummer: 14728136.4
(22) Anmeldetag: 26.05.2014
(51) Int. Cl.: F01D 5/30, B23P 19/04, F01D 9/04, F01D 25/28

(54) **HALTEVORRICHTUNG**
HOLDER DEVICE
DISPOSITIF DE RETENUE

(30) Priorität: 24.05.2013 DE 102013209694
(43) Veröffentlichungstag der Anmeldung: 10.02.2016
(73) Patentinhaber: Siemens Aktiengesellschaft, 80333 München (DE)
(72) Erfinder: BLÖDEL, Klaus, 90596 Schwanstetten (DE); CLEMENT, Peter, 90768 Fürth (DE); GÖHLER, Jens, 01594 Stauchitz (DE)
(86) Internationale Anmeldenummer: PCT/EP2014/060828
(87) Internationale Veröffentlichungsnummer: WO 2014/188002

(56) Entgegenhaltungen:
- DE-B4-102008 051 937
- US-A- 5 918 356
- US-A1- 2005 086 788
- US-A1- 2013 014 389

## Beschreibung

Die vorliegende Erfindung betrifft eine Haltevorrichtung zum Halten und Positionieren eines äußeren Leitrings mit daran fixierten Leitschaufeln während eines Nietprozesses zur Anbringung eines inneren Leitrings an den Leitschaufeln. Des Weiteren betrifft die Erfindung eine Nietvorrichtung, um an den Leitschaufeln, die an einem äußeren Leitring fixiert sind, einen inneren Leitring anzubringen.

In Turbinenanlagen sind in den Verdichter- und Turbinenstufen jeweils Leiträder und Laufräder hintereinander angeordnet. Dabei bilden die Laufräder den bewegten bzw. rotierenden Teil der Turbinenanlage, mit welchen ein strömendes Fluid entweder verdichtet oder entspannt wird. Jedem Laufrad ist eine Leitvorrichtung nachgeordnet, welche die durch die Laufräder erzeugte Strömung definiert weiterleitet. Dabei sind die Leitvorrichtungen und Laufräder abwechselnd hintereinander geschaltet.

Eine Leitvorrichtung in einer Turbine besteht dabei aus einem äußeren Leitschaufelring, an dessen Innenseite in Umfangsrichtung eine Vielzahl von Leitschaufeln definiert angeordnet wird. Dieser äußere Leitschaufelring wird in einem sogenannten Leitschaufelträger eingebaut und zusammen mit diesem im Turbinengehäuse montiert. Beispielsweise kann der äußere Leitring in eine entsprechende Nut in der Innenfläche des Leitschaufelträgers eingesetzt werden. Üblicherweise sind auch die radial innen liegenden Enden der Leitschaufeln mit einem dort vorgesehenen inneren Leitring - auch Deckband genannt - verbunden, um den Fluidkanal gegen die Turbinenwelle abzudichten, Spaltverluste zu reduzieren und mehrere Leitschaufeln zur Beeinflussung des Schwingungsverhaltens mechanisch zu verbinden. Die Leitschaufeln werden hierbei mit den als Deckbändern ausgebildeten inneren Leitringen vernietet. Die inneren Leitringe bzw. Deckbänder besitzen hierzu entsprechende Bohrungen, in welche die Niete eingebracht werden können. Die Leitschaufeln können auch an ihren stirnseitigen Enden Nietzapfen umfassen, mit denen sie durch die genannten Bohrungen in den inneren Leitringen vernietet werden können. Derartige Leitvorrichtungen, bei denen die Leitschaufeln an einem äußeren Leitring fixiert und an ihrem radial inneren Ende mit einem inneren Leitring bzw. der Deckband vernietet sind, sind beispielsweise aus der DE 10 2008 051 937 B4 bekannt.

Um die Leitschaufeln vernünftig und stabil vernieten zu können, muss ein 90°-Winkel zwischen der Nietachse und der Aufsatzfläche des Deckbandes, gegen die die Schaufelstirnseite gesetzt wird, vorgesehen werden.

Für das manuelle Vernieten mittels eines pneumatischen Niethammers oder eines Nietstempels muss ferner der äußere Leitring mit den daran fixierten Leitschaufeln im Leitschaufelträger positioniert sein. Alternativ kann das Vernieten in einem sogenannten Dummy erfolgen. Hierbei handelt es sich um einen hälftigen Schmiedering, der eine Nut mit einem Innendurchmesser aufweist, der genau dem Außendurchmesser des äußeren Leitrings entspricht. Die Positionierung im Leitschaufelträger oder Dummy ist erforderlich, weil der Außendurchmesser des äußeren Leitrings eine feste Auflage benötigt. Wenn keine feste Auflage vorhanden ist, besteht die Gefahr, dass die Nietverbindung qualitativ fehlerhaft ausfällt oder sich der äußere Leitring durch eingebrachte Spannungen verkrümmt.

Aufgabe der vorliegenden Erfindung ist es daher, eine Haltevorrichtung zu schaffen, mit der das Vernieten der Leitschaufeln mit einem inneren Leitring bzw. Deckband vergleichsweise einfach erfolgen kann.

Zur Lösung dieser Aufgabe schafft die Erfindung eine Haltevorrichtung zum Halten und Positionieren eines äußeren Leitrings mit daran fixierten Leitschaufeln während eines Nietprozesses zur Anbringung eines inneren Leitrings an den Leitschaufeln, mit einem Gestell, einer an dem Gestell in vertikaler Richtung verstellbar angeordneten Auflageplatte, einer an der Rückseite der Auflageplatte positionierten Stützeinrichtung, die eine rückseitige Anlagefläche für den äußeren Leitring definiert, einem Paar von Auflageelementen, die auf gegenüberliegenden Seiten der Auflageplatte vor der rückseitigen Anlagefläche der Stützeinrichtung angeordnet sind, und einer Fixiereinrichtung, die ausgebildet ist, einen auf der Auflageplatte positionierten äußeren Leitring während eines Nietprozesses an der rückseitigen Anlagefläche der Stützeinrichtung zu halten und insbesondere gegen diese zu drücken.

Die erfindungsgemäß vorgesehene Haltevorrichtung umfasst zunächst zwei Auflageelemente, die der Auflage des äußeren Leitrings außerhalb des Nietvorgangs dienen. Ferner ist eine Fixiereinrichtung vorgesehen, um einen auf den Auflageelementen platzierten äußeren Leitring gegen die rückseitige Anlagefläche der Stützeinrichtung zu drücken und so zu fixieren. Für den Nietvorgang wird die Auflageplatte, die zwischen den Auflageelementen platziert ist, beispielsweise mittels einer hydraulischen oder mechanischen Stellvorrichtung in vertikaler Richtung so weit angehoben, dass sie den äußeren Leitring anhebt, und so während des Nietvorgangs an seiner Unterseite abstützt. Durch die erfindungsgemäße Haltevorrichtung wird somit die Möglichkeit geschaffen, den inneren Leitring einer Leitvorrichtung mit den Leitschaufeln auch außerhalb des Leitschaufelträgers oder eines Dummys auf einer Nietvorrichtung zu vernieten.

Gemäß einer Ausführungsform der Erfindung ist vorgesehen, dass der Auflageplatte eine Verriegelungseinrichtung zugeordnet ist, um die Auflageplatte in einer vorgegebenen vertikalen Position zu fixieren. Auf eine solche Verriegelungsvorrichtung kann allerdings verzichtet werden, wenn die Stelleinrichtung, über welche die Auflageplatte in vertikaler Richtung bewegbar ist, derart ausgebildet ist, dass sie die Auflageplatte in einer angehobenen Position während des Nietvorgangs sicher hält.

Die Stützeinrichtung kann separat von dem Gestell ortsfest angebracht sein. Gemäß einer bevorzugten Ausführungsform ist sie jedoch an dem Gestell fixiert und gegebenenfalls gegenüber dieser einrichtbar, so dass die durch sie definierte rückseitige Anlagefläche eine feste vorgegebene Lage gegenüber dem Gestell einnimmt. Die Stützeinrichtung kann dabei eine Stützwand aufweisen, an welcher die rückseitige Anlagefläche ausgebildet ist.

Gemäß einer Ausführungsform der Erfindung ist vorgesehen, dass die Auflageelemente als Auflagerollen ausgebildet sind, die um senkrecht zu der rückseitigen Anlagefläche stehende Achsen drehbar sind. Die Ausbildung der Auflageelemente als Auflagerollen hat den Vorteil, dass der äußere Leitring auf den Auflagerollen gedreht und somit die jeweils zu vernietende Leitschaufel exakt in die gewünschte Position gebracht werden kann.

Zweckmäßigerweise sind die Auflageelemente parallel und/oder senkrecht zu der rückseitigen Anlagefläche der Stützeinrichtung in horizontaler Richtung verstellbar und in vorgegebenen oder vorgebbaren Positionen fixierbar. Hierzu können die Auflageelemente beispielsweise an einer Kreuzschlittenanordnung vorgesehen sein. Durch diese Anordnung ist es möglich, die Auflageelemente so zu platzieren, dass die Achse einer zu vernietenden Leitschaufel exakt unterhalb der vertikalen Pressachse einer Nieteinheit platziert ist.

Bei einer weiteren Ausgestaltung der Erfindung ist vorgesehen, dass die Fixiereinrichtung einen Festhalter umfasst, der an dem Gestell senkrecht in Bezug auf die rückseitige Anlagefläche der Stützeinrichtung verstellbar gehalten und ausgebildet ist, um einen auf der Auflageplatte positionierten äußeren Leitring im Erstreckungsbereich der Auflageplatte an der rückseitigen Anlagefläche zu halten und insbesondere gegen diese zu drücken. Der gemäß dieser Ausgestaltung vorgesehene Festhalter dient der Fixierung des äußeren Leitrings während des Nietvorgangs 90° zur Kraftrichtung der Nietung in dem Bereich, in welchem der äußere Leitring auf der Auflageplatte aufliegt. Damit wird der äußere Leitring durch die Auflageplatte an seiner Unterseite abgestützt und zwischen der rückseitigen Anlagefläche und dem Festhalter in demjenigen Bereich, in welchem die Nietkräfte auf den äußeren Leitring einwirken, sicher fixiert, so dass die Nietkräfte optimal in den äußeren Leitring eingeleitet und damit Verformungen bzw. unerwünschte Belastungen des äußeren Leitrings vermieden werden.

Die Fixiereinrichtung kann ferner Halteelemente umfassen, die ausgebildet und positioniert oder positionierbar sind, um einen äußeren Leitring, der auf der Auflageplatte positioniert ist, an Positionen, die beabstandet von der Auflageplatte sind, an der rückseitigen Auflagefläche der Stützeinrichtung zu halten und insbesondere gegen diese zu drücken. Die Halteelemente sind bevorzugt als Halterollen ausgebildet, die um parallel zu der rückseitigen Anlagefläche verlaufende Achsen drehbar sind. Die Halteelemente bzw. Halterollen dienen der zusätzlichen Führung des Leitrings während des Taktvorgangs zwischen zwei Nietvorgängen und der zusätzlichen Fixierung während des Nietvorgangs. Die Halteelemente sind zweckmäßigerweise gegenüber der rückseitigen Anlagefläche parallel und/oder senkrecht zu dieser verstellbar und in vorgegebenen oder vorgebbaren Positionen fixierbar. Insbesondere können die Halteelemente an der Stützeinrichtung, insbesondere an der Rückwand der Stützeinrichtung, horizontal verstellbar angebracht sein. Durch die Verstellmöglichkeit können die Halteelemente jeweils entsprechend der Größe des äußeren Leitrings entsprechend positioniert werden.

Schließlich können an der Stützeinrichtung Positionierelemente in horizontaler Richtung verstellbar angebracht sein, um einen auf der Auflageplatte positionierten äußeren Leitring an seinem Außenumfang und/oder an seinem Innenumfang abzustützen und so in seitlicher Richtung zu positionieren.

Eine erfindungsgemäße Haltevorrichtung ist in einer Nietvorrichtung einsetzbar, die eine Nieteinheit, insbesondere eine Taumel-Nieteinheit mit einem Presswerkzeug, das oberhalb der Auflageplatte positioniert ist, aufweist. Die Taumel-Nieteinheit ist betätigbar, um das Presswerkzeug vertikal in Richtung der Auflageplatte zu bewegen und so eine Nietverbindung zwischen einer Leitschaufel, die an einem auf der Auflageplatte positionierten äußeren Leitring fixiert ist, und einem inneren Leitring herzustellen.

Die Erfindung wird nachfolgend unter Bezugnahme auf die beiliegende Zeichnung anhand eines Ausführungsbeispiels erörtert. In der Zeichnung zeigt
- Figur 1: eine Nietvorrichtung gemäß der vorliegenden Erfindung in schematischer perspektivischer Darstellung,
- Figur 2: den in Figur 1 mit X gekennzeichneten Bereich in vergrößerter Darstellung,
- Figur 3: einen äußeren Leitring mit daran gehaltenen Leitschaufeln, und
- Figur 4: einen inneren Leitring, der mit den Leitschaufeln der in Figur 3 dargestellten Anordnung vernietbar ist.

In den Figuren 1 und 2 ist eine Nietvorrichtung gemäß der vorliegenden Erfindung dargestellt. Diese dient dazu, zur Herstellung einer Leitvorrichtung für eine Turbine die Leitschaufeln 1, welche an dem Innenumfang eines äußeren Leitschaufelrings 2 fixiert sind und radial nach innen von diesem abragen - wie dies in Figur 3 gezeigt ist-, an ihren radial innen liegenden Enden mit einem inneren Leitring 3 - auch Deckband genannt - zu verbinden, nämlich zu vernieten. Hierzu besitzt der innere Leitring 3, wie in Figur 4 erkennbar ist, entsprechende Bohrungen 3a, welche von den radial innen liegenden Enden der Leitschaufeln 3, welche als Nietzapfen 1a ausgebildet sind, durchgriffen werden.

Die Nietvorrichtung umfasst eine Haltevorrichtung 4 zum Halten und Positionieren des äußeren Leitrings 2 mit den daran fixierten Leitschaufeln 1 während des Nietprozesses zur Anbringung des inneren Leitrings 3 an den Leitschaufeln 1, und eine Taumel-Nieteinheit 5. Die Haltevorrichtung 4 besitzt ein Gestell 6 und eine Auflageplatte 7, die an dem Gestell mittels einer nicht näher dargestellten hydraulischen oder mechanischen Stelleinrichtung in vertikaler Richtung verstellbar ist. An der Rückseite des Gestells 6 ist eine Stützeinrichtung 8 montiert. Diese umfasst im Wesentlichen eine Rückwand 8a, die an ihrer Vorderseite eine vertikale Anlagefläche definiert, und mehrere Befestigungsstreben 8b, über welche die Rückwand 8a an dem Gestell 6 abgestützt ist. An der Vorderseite der Rückwand 8b sind auf gegenüberliegenden Seiten der Auflageplatte 2 Auflageelemente in der Form von Auflagerollen 9 vorgesehen, die um senkrecht zu der rückseitigen Anlagefläche der Rückwand 8a stehende Achsen 10 drehbar sind. Die Auflagerollen 9 sind an einem Schlitten 11a montiert und drehbar gehalten, der parallel zu der durch die Rückwand 8a definierten Anlagefläche in horizontaler Richtung verstellbar ist, so dass der Abstand der Auflagerollen 9 von der Auflageplatte 7 veränderbar ist. Die Anordnung ist dabei so getroffen, dass die Auflagerollen 9 in einer abgesenkten Position der Auflageplatte 7 nach oben über diese vorstehen. Die Auflagerollen 9 dienen dazu, einen äußeren Leitring 2 auf der Haltevorrichtung 4 zu platzieren. Durch die Verstellung des Schlittens 11a kann der äußere Leitring 2 seitlich bewegt werden, so dass der tiefste Punkt unmittelbar unterhalb der Taumel-Nieteinheit 2 positioniert ist. Der Schlitten 11a ist wiederum unter Bildung einer Kreuzschlittenanordnung an einem Schlitten 11b montiert, der senkrecht zu der Rückwand 9 verstellbar ist.

Die Haltevorrichtung 4 umfasst ferner eine Fixiereinrichtung 12, die ausgebildet ist, einen auf den Auflagerollen 9 oder auf der Auflageplatte 7 positionierten äußeren Leitring 2 an der Anlagefläche der Stützeinrichtung 8, d.h. an der Rückwand 8a zu halten und insbesondere gegen diese zu drücken. Die Fixiereinrichtung 12 umfasst einen Festhalter 13, der an dem Gestell 6 senkrecht in Bezug auf die Anlagefläche der Stützeinrichtung 8 verstellbar gehalten ist. Die Anordnung ist so getroffen, dass der Festhalter 13 zur Fixierung eines auf den Auflagerollen 9 bzw. der Auflageplatte 7 positionierten äußeren Leitrings 2 verfahren werden kann, um den äußeren Leitring 2 in seinem unten liegenden Umfangsbereich, in welchem der äußere Leitring 2 mit der Auflageplatte 7 in Kontakt kommt, gegen die Anlagefläche der Rückwand 8a zu drücken.

Ferner umfasst die Fixiereinrichtung 12 Halteelemente 14, die beabstandet von der Auflageplatte 7 an der Rückwand 8a der Stützeinrichtung 8 fixiert sind, um einen äußeren Leitring 2 an der Rückwand 8a zu halten. Die Halteelemente sind als Halterollen 14 ausgebildet, die um parallel zu der Anlagefläche der Rückwand 8a verlaufende Achsen 15 drehbar sind. Wie in der Zeichnung erkennbar ist, sind die Halterollen 14 an der Rückwand 8a der Stützeinrichtung 8 angebracht und an dieser horizontal verstellbar gehalten. Hierzu sind in der Vorderseite der Rückwand 8a entsprechende Führungsnuten 16 ausgebildet. Schließlich sind an der Rückwand Positionierelemente 17 angebracht, die dazu dienen, einen äußeren Leitring 2 an seinem Außenumfang und/oder an seinem Innenumfang abzustützen und so in seitlicher Richtung zu positionieren. Die Positionierelemente sind als Positionierrollen 17 ausgebildet, die um senkrecht zu der Ebene der Anlagefläche stehende Achsen 18 drehbar sind. Die Positionierrollen 17 sind über entsprechende Befestigungsarme 19 mit der Rückwand 8a verbunden und dort in horizontalen Führungsnuten 20 bewegbar gehalten, so dass sie entsprechend der Größe des äußeren Leitrings 2 nach innen oder außen verstellt werden können.

Die Taumel-Nieteinheit 5 ist in dem dargestellten Ausführungsbeispiel an dem Gestell 6 der Haltevorrichtung 4 montiert. Sie umfasst ein Presswerkzeug, das oberhalb der Auflageplatte positioniert ist, wobei die Taumel-Nieteinheit betätigbar ist, um das Presswerkzeug vertikal in Richtung der Auflageplatte 7 zu bewegen und so eine Nietverbindung zwischen einem inneren Leitring 3 und einer Leitschaufel 1, die an einem auf der Auflageplatte 7 positionierten äußeren Leitring 2 fixiert ist, herzustellen.

Im Betrieb wird ein äußerer Leitring 2 mit daran vorgesehenen Leitschaufeln 1 auf den Auflagerollen 9 der Haltevorrichtung 4 positioniert. Anschließend werden die Auflagerollen 9 durch Verstellung der Schlitten 11a, 11b so positioniert, dass die Achse des Nietzapfens einer zu vernietenden Leitschaufel 1 etwa koaxial zu der Verstellachse des Presswerkzeugs liegt. Dabei wird der äußere Leitring 2 durch den Festhalter 13 und die Halteelemente 14 der Fixiereinrichtung 12 gegen die Anlagefläche der Rückwand 8a gedrückt. Des Weiteren werden die Positionierrollen 17 an dem Innenumfang bzw. Außenumfang des äußeren Leitrings 2 positioniert, um diesen in seitlicher Richtung zu stabilisieren. Anschließend wird die Auflageplatte 7 leicht angehoben und in der angehobenen Lage gesichert, so dass der äußere Leitring 2 keinen Kontakt mehr zu den Auflagerollen 9 besitzt und nur noch durch die Auflageplatte 7 selbst abgestützt wird, bevor die Taumel-Nieteinheit 5 betätigt wird, um das Presswerkzeug abzusenken und so die Leitschaufel 1 mit einem aufgesetzten inneren Leitring 3 bzw. Deckband zu vernieten. Nach der Durchführung des Nietvorgangs wird die Auflageplatte 7 abgesenkt, so dass der äußere Leitring 2 wieder auf den Auflagerollen 9 zum Liegen kommt und um eine Taktung gedreht werden kann, um eine weitere Leitschaufel 1 dem Presswerkzeug der Taumel-Nieteinheit 4 gegenüberliegend zu positionieren. Die Auflagerollen 9, die Halterollen 14 und die Positionierrollen 17 ermöglichen dabei, dass der äußere Leitring 2 nach Lösung des Festhalters 13 leicht gedreht werden kann.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung gemäss den angehängten Ansprüchen zu verlassen.

## Patentansprüche

1. Haltevorrichtung (4) zum Halten und Positionieren eines äußeren Leitrings (2) mit daran fixierten Leitschaufeln (1) während eines Nietprozesses zur Anbringung eines inneren Leitrings (3) an den Leitschaufeln (1), mit einem Gestell (6), **gekennzeichnet durch** eine an dem Gestell (6) in vertikaler Richtung verstellbar angeordneten Auflageplatte (7), eine an der Rückseite der Auflageplatte (7) positionierten Stützeinrichtung (8), die eine rückseitige Anlagefläche für den äußeren Leitring (2) definiert, ein Paar von Auflageelementen, die auf gegenüberliegenden Seiten der Auflageplatte (7) vor der rückseitigen Anlagefläche der Stützeinrichtung (8) angeordnet sind, und eine Fixiereinrichtung (12), die ausgebildet ist, einen auf der Auflageplatte (7) positionierten äußeren Leitring (2) während eines Nietprozesses an der rückseitigen Anlagefläche der Stützeinrichtung (8) zu halten und insbesondere gegen diese zu drücken.

2. Haltevorrichtung (4) nach Anspruch 1,
**dadurch gekennzeichnet, dass**
der Auflageplatte (7) eine insbesondere mechanisch oder hydraulisch arbeitende Stelleinrichtung zugeordnet ist, um die Auflageplatte (7) in vertikaler Richtung zu verstellen.

3. Haltevorrichtung (4) nach Anspruch 1 oder 2,
**dadurch gekennzeichnet, dass**
der Auflageplatte (7) eine Verriegelungseinrichtung zugeordnet ist, um die Auflageplatte (7) in einer vorgegebenen vertikalen Position zu fixieren.

4. Haltevorrichtung (4) nach einem der vorherigen Ansprüche,
**dadurch gekennzeichnet, dass**
die Stützeinrichtung (8) an dem Gestell (6) fixiert ist.

5. Haltevorrichtung (4) nach einem der vorherigen Ansprüche,
**dadurch gekennzeichnet, dass**
die Stützeinrichtung (8) eine Stützwand (8a) aufweist, welche die rückseitige Anlagefläche definiert.

6. Haltevorrichtung (4) nach einem der vorherigen Ansprüche,
**dadurch gekennzeichnet, dass**
die Auflageelemente als Auflagerollen (9) ausgebildet sind, die um senkrecht zu der rückseitigen Anlagefläche stehende Achsen (10) drehbar sind.

7. Haltevorrichtung (4) nach einem der vorherigen Ansprüche,
**dadurch gekennzeichnet, dass**
die Auflageelemente (9) parallel und/oder senkrecht zu der rückseitigen Anlagefläche der Stützeinrichtung (8) in horizontaler Richtung verstellbar und in vorgegebenen oder vorgebbaren Positionen fixierbar sind.

8. Haltevorrichtung (4) nach Anspruch 7,
**dadurch gekennzeichnet, dass**
die Auflageelemente (9) an einem Schlitten (11a, 11b) montiert sind, der verstellbar an dem Gestell (6) angebracht ist.

9. Haltevorrichtung (4) nach einem der vorherigen Ansprüche,
**dadurch gekennzeichnet, dass**
die Fixiereinrichtung (12) einen Festhalter (13) umfasst, der an dem Gestell (6) senkrecht in Bezug auf die rückseitige Anlagefläche der Stützeinrichtung (8) verstellbar gehalten und ausgebildet ist, um einen auf der Auflageplatte (7) positionierten äußeren Leitring (2) im Erstreckungsbereich der Auflageplatte (7) an der rückseitigen Anlagefläche zu halten und insbesondere gegen diese zu drücken.

10. Haltevorrichtung (4) nach einem der vorherigen Ansprüche,
**dadurch gekennzeichnet, dass**
die Fixiereinrichtung (12) Halteelemente (14) umfasst, die ausgebildet und positioniert oder positionierbar sind, um einen äußeren Leitring (2), der auf der Auflageplatte positioniert ist, an Positionen, die beabstandet von der Auflageplatte (7) sind, an der rückseitigen Auflagefläche der Stützeinrichtung (8) zu halten und insbesondere gegen diese zu drücken.

11. Haltevorrichtung (4) nach Anspruch 10,
**dadurch gekennzeichnet, dass**
die Halteelemente als Halterollen (14) ausgebildet sind, die um parallel zu der rückseitigen Anlagefläche verlaufende Achsen drehbar sind.

12. Haltevorrichtung (4) nach Anspruch 10 oder 11, **dadurch gekennzeichnet, dass** die Halteelemente (14) gegenüber der rückseitigen Anlagefläche parallel und/oder senkrecht zu dieser verstellbar und in vorgegebenen oder vorgebbaren Positionen fixierbar sind.

13. Haltevorrichtung (4) nach einem der Ansprüche 10 bis 12,
**dadurch gekennzeichnet, dass**
die Halteelemente (14) an der Stützeinrichtung (8), insbesondere an der Rückwand (8a) der Stützeinrichtung (8), angebracht sind.

14. Haltevorrichtung (4) nach einem der vorherigen Ansprüche,
**dadurch gekennzeichnet, dass**
an der Stützeinrichtung (8) Positionierelemente (17) in horizontaler Richtung verstellbar angebracht sind, um einen auf der Auflageplatte (7) positionierten äußeren Leitring (2) an seinem Außenumfang und/oder an seinem Innenumfang abzustützen und so in seitlicher Richtung zu positionieren.

15. Nietvorrichtung mit einer Haltevorrichtung (4) nach einem der vorherigen Ansprüche und einer Taumel-Nieteinheit (5) mit einem Presswerkzeug, das oberhalb der Auflageplatte (7) positioniert ist,
wobei die Taumel-Nieteinheit (5) betätigbar ist, um das Presswerkzeug vertikal in Richtung der Auflageplatte (7) zu bewegen und so eine Nietverbindung zwischen einer Leitschaufel (1), die an einem auf der Auflageplatte (7) positionierten äußeren Leitring (2) fixiert ist, und einem inneren Leitring (3) herzustellen.

## Claims

1. Holder device (4) for holding and positioning an outer guide ring (2) with guide vanes (1) secured thereto during a riveting process for attaching an inner guide ring (3) to the guide vanes (1), having a frame (6)
**characterized by**
a table (7) that is arranged on the frame (6) such that it can be adjusted in the vertical direction,
a support device (8) which is positioned at the rear of the table (7) and defines a rear bearing surface for the outer guide ring (2),
a pair of rest elements which are arranged on opposite sides of the table (7) in front of the rear bearing surface of the support device (8), and
a securing device (12) which is designed to hold, and in particular press, an outer guide ring (2), that is positioned on the table (7), against the rear bearing surface of the support device (8) during a riveting process.

2. Holder device (4) according to Claim 1,
**characterized in that**
the table (7) is assigned an in particular mechanical or hydraulic adjustment device in order to adjust the table (7) in the vertical direction.

3. Holder device (4) according to Claim 1 or 2,
**characterized in that**
the table (7) is assigned a locking device in order to secure the table (7) in a predefined vertical position.

4. Holder device (4) according to one of the preceding claims,
**characterized in that**
the support device (8) is secured to the frame (6).

5. Holder device (4) according to one of the preceding claims,
**characterized in that**
the support device (8) has a support wall (8a) which defines the rear bearing surface.

6. Holder device (4) according to one of the preceding claims,
**characterized in that**
the rest elements are designed as rest rollers (9) which are able to rotate about axes (10) that are perpendicular to the rear bearing surface.

7. Holder device (4) according to one of the preceding claims,
**characterized in that** the rest elements (9) can be adjusted in the horizontal direction parallel and/or perpendicular to the rear bearing surface of the support device (8), and can be secured in predefined or predefinable positions.

8. Holder device (4) according to Claim 7,
**characterized in that**
the rest elements (9) are mounted on a slide (11a, 11b) which is attached adjustably to the frame (6).

9. Holder device (4) according to one of the preceding claims,
**characterized in that**
the securing device (12) comprises an immobilizer (13) which is held on the frame (6) such that it can be adjusted perpendicularly in relation to the rear bearing surface of the support device (8), and is designed to hold, and in particular press, an outer guide ring (2), that is positioned on the table (7), against the rear bearing surface in the region of extent of the table (7).

10. Holder device (4) according to one of the preceding claims,
**characterized in that**
the securing device (12) comprises holding elements (14) which are designed and are or can be positioned in order to hold, and in particular press, an outer guide ring (2), that is positioned on the table in positions which are spaced apart from the table (7), against the rear bearing surface of the support device (8).

11. Holder device (4) according to Claim 10,
**characterized in that**
the holding elements are designed as holding rollers (14) which can be rotated about axes that run parallel to the rear bearing surface.

12. Holder device (4) according to Claim 10 or 11,
**characterized in that** the holding elements (14) can be adjusted parallel and/or perpendicular to the rear bearing surface, and can be secured in predefined or predefinable positions.

13. Holder device (4) according to one of Claims 10 to 12,
**characterized in that**
the holding elements (14) are attached to the support device (8), in particular to the rear wall (8a) of the support device (8).

14. Holder device (4) according to one of the preceding claims,
**characterized in that**
positioning elements (17) are attached to the support device (8) so as to be adjustable in the horizontal direction, in order to support the outer circumference and/or the inner circumference of an outer guide ring (2) that is positioned on the table (7), and thus position this ring in the lateral direction.

15. Riveting device having a holder device (4) according to one of the preceding claims and a wobble riveting unit (5) having a pressing tool that is positioned above the table (7),
wherein the wobble riveting unit (5) can be actuated in order to move the pressing tool in the vertical direction of the table (7), and thus establish a riveted connection between a guide vane (1), which is secured to an outer guide ring (2) positioned on the table (7), and an inner guide ring (3).

## Revendications

1. Dispositif ( 4 ) de retenue pour retenir et mettre en position une couronne ( 2 ) directrice extérieure, ayant des aubes ( 1 ) directrices, qui y sont immobilisées, pendant une opération de rivetage, pour mettre une couronne ( 3 ) directrice intérieure sur les aubes ( 1 ) directrices, comprenant un bâti ( 6 ), **caractérisé par** un plateau ( 7 ) de support monté réglable dans la direction verticale sur le bâti ( 6 ), un dispositif ( 8 ) d'appui, mis en position sur la face arrière du plateau ( 7 ) de support et définissant une surface d'application, du côté arrière pour la couronne ( 2 ) directrice extérieure, une paire d'éléments de support, qui sont disposés sur des faces opposées du plateau ( 7 ) de support, avant la surface d'application du côté arrière du dispositif ( 8 ) d'appui et un dispositif ( 12 ) d'immobilisation, constitué pour maintenir une couronne ( 2 ) directrice extérieure mise en position sur le plateau ( 7 ) de support, pendant une opération de rivetage, sur la surface d'application du côté arrière du dispositif ( 8 ) d'appui et notamment l'y pousser.

2. Dispositif ( 4 ) de retenue suivant la revendication 1,
**caractérisé en ce que**
au plateau ( 7 ) de support est associé un dispositif de réglage, fonctionnant notamment mécaniquement ou hydrauliquement, pour déplacer le plateau ( 7 ) de support dans la direction verticale.

3. Dispositif ( 4 ) de retenue suivant la revendication 1 ou 2, **caractérisé en ce qu'**
au plateau ( 7 ) de support est associé un dispositif de verrouillage, pour immobiliser le plateau ( 7 ) de support dans une position verticale donnée à l'avance.

4. Dispositif ( 4 ) de retenue suivant l'une des revendications précédentes,
**caractérisé en ce que**
le dispositif ( 8 ) d'appui est immobilisé sur le bâti ( 6 ).

5. Dispositif ( 4 ) de retenue suivant l'une des revendications précédentes,
**caractérisé en ce que**
le dispositif ( 8 ) d'appui a une paroi ( 8a ) d'appui, qui définit la surface d'application du côté arrière.

6. Dispositif ( 4 ) de retenue suivant l'une des revendications précédentes,
**caractérisé en ce que**
les éléments de support sont constitués sous la forme de galets ( 9 ) de support, qui peuvent tourner autour d'axes ( 10 ) perpendiculaires à la surface d'application du côté arrière.

7. Dispositif ( 4 ) de retenue suivant l'une des revendications précédentes,
**caractérisé en ce que**
les éléments ( 9 ) de support sont réglables dans la direction horizontale, parallèlement et/ou perpendiculairement à la surface d'application du côté arrière du dispositif ( 8 ) d'appui.

8. Dispositif ( 4 ) de retenue suivant la revendication 7,
**caractérisé en ce que**
les éléments ( 9 ) de support sont montés sur un chariot ( 11a, 11b ), qui est monté de manière déplaçable sur le bâti ( 6 ).

9. Dispositif ( 4 ) de retenue suivant l'une des revendications précédentes,
**caractérisé en ce que**
le dispositif ( 12 ) d'immobilisation comprend une pièce ( 13 ) de fixation, qui est retenue sur le bâti ( 6 ), avec possibilité de déplacement par rapport à la surface d'application du côté arrière du dispositif ( 8 ) d'appui et qui est constituée pour retenir, sur la surface d'application du côté arrière et notamment l'y pousser, dans la région dans laquelle s'étend le plateau ( 7 ) de support, une couronne ( 2 ) directrice extérieure mise en position sur le plateau ( 7 ) de support.

10. Dispositif ( 4 ) de retenue suivant l'une des revendications précédentes,
**caractérisé en ce que**
le dispositif ( 12 ) d'immobilisation comprend des éléments ( 14 ) de retenue, constitués et mis en position ou pouvant l'être, pour retenir, sur la surface de support du côté arrière du dispositif ( 8 ) d'appui et notamment l'y pousser, une couronne ( 2 ) directrice extérieure, qui est mise en position sur le plateau de support en des positions à distance du plateau ( 7 ) de support.

11. Dispositif ( 4 ) de retenue suivant la revendication 10,
**caractérisé en ce que**
les éléments de retenue sont constitués sous la forme de galets ( 14 ) de retenue, qui peuvent tourner autour d'axes s'étendant parallèlement à la surface d'application du côté arrière.

12. Dispositif ( 4 ) de retenue suivant la revendication 10 ou 11, **caractérisé en ce que** les éléments ( 14 ) de retenue peuvent être déplacés par rapport à la surface d'application du côté arrière, parallèlement et/ou perpendiculairement à celle-ci, ou peuvent être immobilisés dans des positions données à l'avance ou pouvant l'être.

13. Dispositif ( 4 ) de retenue suivant l'une des revendications 10 à 12,
**caractérisé en ce que** les éléments ( 14 ) de retenue sont mis sur le dispositif ( 8 ) d'appui, notamment sur la paroi ( 8a ) arrière du dispositif ( 8 ) d'appui.

14. Dispositif ( 4 ) de retenue suivant l'une des revendications précédentes,
**caractérisé en ce que**
des éléments ( 17 ) de mise en position sont mis sur le dispositif ( 8 ) d'appui, de manière déplaçable dans la direction horizontale, pour appuyer une couronne ( 2 ) directrice extérieure, mise en position sur le plateau ( 7 ) de support, par son pourtour extérieur et/ou son pourtour intérieur et ainsi la mettre en position dans la direction latérale.

15. Dispositif de rivetage comprenant un dispositif ( 4 ) de retenue suivant l'une des revendications précédentes et une unité ( 5 ) de rivetage en nutation, ayant un outil de presse, qui est mis en position au dessus du plateau ( 7 ) de support,
dans lequel l'unité ( 5 ) de rivetage en nutation peut être actionnée, pour déplacer l'outil de presse verticalement en direction du plateau ( 7 ) de support et ainsi ménager un rivetage entre une aube ( 1 ) directrice, qui est immobilisée sur une couronne ( 2 ) directrice extérieure mise en position sur le plateau ( 7 ) de support, et une couronne ( 3 ) directrice intérieure.
